# FASCICULE DE BREVET EUROPEEN

(11) **EP 1 393 790 B1**
(45) Date de publication et mention de la délivrance du brevet: **07.10.2009**
(21) Numéro de dépôt: 03360097.4
(22) Date de dépôt: 26.08.2003
(51) Int. Cl.: A63G 21/22, B61H 9/02, B61K 7/18

(54) **Dispositif de freinage progressif et d'arrêt d'un chariot ou analogue**
Progressive Brems- und Anhaltevorrichtung für einen Laufwagen oder Entsprechendes
Progressive brake and stop apparatus of a carriage or similar

(30) Priorité: 28.08.2002 FR 0210700
(43) Date de publication de la demande: 03.03.2004
(73) Titulaire: Aerofun (Société à Responsabilité Limitée), 88400 Gerardmer (FR)
(72) Inventeur: Voirin, Philippe, 88400 Gérardmer (FR)
(74) Mandataire: Nuss, Pierre

(56) Documents cités:
- EP-A- 1 036 721
- FR-A- 2 806 688
- GB-A- 444 507
- US-A- 3 070 035

## Description

La présente invention concerne les dispositifs de loisir ou à usage professionnel mettant en oeuvre un chariot circulant librement sur un câble, un rail ou analogue, et dont le déplacement s'effectue sous l'action de la gravité, et a pour objet un dispositif de freinage progressif et d'arrêt pour un tel chariot, ainsi qu'une station d'arrivée d'un dispositif de transport, équipée d'un tel dispositif de freinage.

Par les demandes de brevets français n° 99 03488 et européen n° 99 440279 au nom de la demanderesse, on connaît déjà un dispositif de circulation du type précité comportant des stations d'arrivée ou de déchargement pourvues d'unités de freinage progressif et d'arrêt du chariot en fin de câble de transport.

Dans ces unités, le freinage est réalisé par frottement ou friction d'une pluralité d'éléments successifs contre le chariot lors de son passage à leur niveau.

Bien que ces systèmes soient efficaces et sûrs, ils entraînent quand même, du fait de la pluralité d'éléments nécessaires, une installation résultante encombrante et, pour des raisons de sécurité et de garantie d'arrêt, un surdimensionnement par rapport à l'utilisation courante et, dans certains cas, l'association de plusieurs unités de freinage successives.

Par la demande de brevet français n° 2 806 688 au nom de la demanderesse, on connaît, par ailleurs, un dispositif de freinage progressif pour un système de circulation du type précité, dans lequel un moyen de freinage hydraulique est mis en oeuvre.

La présente invention a pour but de proposer une solution alternative aux solutions connues indiquées ci-dessus, à freinage naturellement progressif, plus simple à mettre en oeuvre, moins coûteuse, à durée de vie plus importante et à maintenance réduite.

A cet effet, la présente invention a pour objet un dispositif de freinage progressif et d'arrêt d'un chariot ou analogue circulant sur un câble, un rail ou un élément support analogue, caractérisé en ce qu'il est principalement constitué, d'une part, par un élément butoir coulissant librement sur l'élément support en étant guidé en translation sur ce dernier et, d'autre part, par au moins un élément de lestage progressif, relié audit élément butoir et exerçant sur ce dernier une force de rappel vers une position neutre ou de repos sur l'élément support, l'intensité de ladite force augmentant avec l'éloignement dudit élément butoir de ladite position neutre.

L'invention sera mieux comprise, grâce à la description ci-après, qui se rapporte à un mode de réalisation préféré, donné à titre d'exemple non limitatif, et expliqué avec référence aux dessins schématiques annexés, dans lesquels :
La figure 1 est une vue en perspective d'une station d'arrivée intégrant un dispositif de freinage selon l'invention, l'élément butoir étant en position neutre ;
La figure 2 est une vue en coupe d'une partir du dispositif de freinage représenté sur la figure 1 ;
La figure 3 est une vue du détail A de la figure 2 à une échelle différente, et,
La figure 4 est une vue de du détail B de la figure 2 à une échelle différente.

Comme le montrent notamment les figures 1 et 2 des dessins annexés, le dispositif de freinage progressif et d'arrêt est principalement constitué, d'une part, par un élément butoir 2 coulissant librement sur l'élément support 1 en étant guidé en translation sur ce dernier et, d'autre part, par au moins un élément 3 de lestage progressif, relié audit élément butoir 2 et exerçant sur ce dernier une force de rappel vers une position neutre ou de repos sur l'élément support 1, l'intensité de ladite force augmentant avec l'éloignement dudit élément butoir 2 de ladite position neutre.

Avantageusement, chaque élément de lestage 3 consiste en au moins un corps allongé 4 dont une partie croissante est soulevée à l'encontre de la pesanteur au cours du déplacement de l'élément butoir 2 hors de sa position neutre.

Selon un mode de réalisation préféré de l'invention, chaque élément de lestage 3 consiste en au moins un corps allongé 4 souple et flexible, réalisé en un matériau à densité relativement élevée et relié par l'une de ses extrémités à l'élément butoir 2, ledit corps allongé 4 étant apte à se déposer librement en tas.

Afin de pouvoir fournir immédiatement une résistance au déplacement d'intensité non nulle au moment de l'impact du chariot en déplacement sur l'élément butoir 2 à l'arrêt en position de repos, une partie au moins de chaque corps allongé 4 est déjà dans une position soulevée, générant ainsi une force de rappel, lorsque l'élément butoir 2 est en position neutre, cette dernière étant définie par un moyen 5 de butée ou de calage.

L'élément butoir 2 pourra éventuellement être formé, ou comporter une partie de contact, en un matériau résilient ou élastiquement déformable, de manière à amortir en partie le choc avec le chariot.

Conformément à une première variante de réalisation de l'invention, chaque corps allongé 4 présente une densité massique linéaire ou poids linéaire constant(e) en direction de son extrémité non reliée à l'élément butoir 2 mobile, le dispositif de freinage développant ainsi une force de rappel proportionnelle à la longueur du déplacement de l'élément butoir 2 en dehors de sa position de repos.

Conformément à une seconde variante de réalisation de l'invention, chaque corps allongé 4 présente une densité massique linéaire ou poids linéaire croissant(e) en direction de son extrémité non reliée à l'élément butoir 2 mobile.

Selon un mode de réalisation pratique préféré de l'invention, chaque élément de lestage 3 consiste en une ou plusieurs chaîne(s) 4, préférentiellement en un matériau métallique à densité élevée et résistant à la corrosion.

Comme le montrent les figures des dessins annexés, chaque élément de lestage 3 est préférentiellement relié à l'élément butoir 2 par un câble de liaison 6 passant par au moins une poulie de renvoi 7 favorisant le déroulement dudit câble 6 sensiblement le long de l'élément support 1 lors du déplacement de l'élément butoir 2 entraîné par un chariot (non représenté) passant au niveau de l'endroit d'interception correspondant à la position de repos dudit élément butoir 2 mobile.

Bien entendu, le dispositif de freinage pourra comporter plusieurs éléments de lestage 3, comprenant chacun un ou plusieurs corps 4, reliés parallèlement à l'élément butoir 2 par des câbles 6 correspondants, ce afin d'augmenter la force de freinage disponible.

Selon une possibilité de réalisation avantageuse (figures 1 et 2), ledit dispositif de freinage pourra comporter deux éléments de lestage 3 situés de part et d'autre et à distance d'un plan vertical comprenant l'élément support 1 et reliés chacun à l'élément butoir 2 par un câble de liaison 6 correspondant circulant sur un ensemble de poulies de renvoi 7 arrangées de manière à réaliser, d'une part, un déroulement du câble 6 sensiblement le long de l'élément support 1 lors du déplacement de l'élément butoir 2 en dehors de sa position de repos et, simultanément, d'autre part, un soulèvement sensiblement vertical de l'élément de lestage 3 auquel il est attaché.

En vue de pouvoir régler la course de déplacement des corps allongés 4 des moyens de lestage 3 par rapport à la course possible de l'élément butoir 2, ainsi qu'éventuellement la force de freinage, il peut être prévu qu'à chaque élément de lestage 3 est associé un ensemble de poulies mouflées 8 à travers lequel circule le câble de liaison 6 correspondant avant de passer sur les poulies de renvoi 7, l'élément de lestage 3 étant solidarisé à la chape inférieure dudit ensemble 8 et chaque ensemble de poulies mouflées 8 étant logé dans un caisson de protection 9 faisant éventuellement partir d'un montant creux 10 recevant en partie inférieure le ou les corps allongé(s) 4 formant l'élément de lestage 3 concerné, au moins partiellement disposé en tas en position de repos de l'élément butoir 2 (figures 2 à 4).

Le ou les corps allongé(s) 4, préférentiellement chacun sous la forme d'une chaîne, sont reliés à une pièce de fixation 8' solidaire du groupe inférieur de poulies mouflées 8.

Selon une caractéristique additionnelle représentée à la figure 1, les deux caissons 9 peuvent être reliés transversalement à la direction de l'élément support 1 par une entretoise 11 portant une partie au moins des poulies 7 des ensembles de poulies de renvoi des câbles de liaison 6 des deux éléments de lestage 3, ainsi qu'un moyen de butée ou de calage 5 arrêtant l'élément butoir mobile 2 dans sa position de repos, les câbles de liaison 6 étant alors sous tension, les montants creux 10 intégrant lesdits caissons 9 assurant ou participant éventuellement au soutien d'une partie au moins des structures constitutives d'une station 12 d'arrivée ou de déchargement comprenant ledit dispositif de freinage.

L'invention a également pour objet une station d'arrivée 12 faisant partie d'une installation de circulation comprenant un câble support et un chariot de transport ou analogue (non représenté) circulant librement sous l'action de la pesanteur entre une station de départ (non représentée) et ladite station d'arrivée, caractérisée en ce qu'elle intègre un dispositif de freinage du chariot ou analogue tel que décrit ci-dessus.

Bien entendu, l'invention n'est pas limitée au mode de réalisation décrit et représenté aux dessins annexés. Des modifications restent possibles, notamment du point de vue de la constitution des divers éléments ou par substitution d'équivalents techniques, sans sortir pour autant du domaine de protection de l'invention.

## Revendications

1. Dispositif de freinage progressif et d'arrêt d'un chariot ou analogue circulant sur un câble, un rail ou un élément support analogue, qui est principalement constitué, d'une part, par un élément butoir (2) coulissant librement sur l'élément support (1) en étant guidé en translation sur ce dernier, **caractérisé en ce qu'**il est constitué d'autre part, par au moins un élément (3) de lestage progressif, relié audit élément butoir (2) et exerçant sur ce dernier une force de rappel vers une position neutre ou de repos sur l'élément support (1), l'intensité de ladite force augmentant avec l'éloignement dudit élément butoir (2) de ladite position neutre.

2. Dispositif de freinage selon la revendication 1, **caractérisé en ce que** chaque élément de lestage (3) consiste en au moins un corps allongé (4) dont une partie croissante est soulevée à l'encontre de la pesanteur au cours du déplacement de l'élément butoir (2) hors de sa position neutre.

3. Dispositif de freinage selon l'une quelconque des revendications 1 et 2, **caractérisé en ce que** chaque élément de lestage (3) consiste en au moins un corps allongé (4) souple et flexible, réalisé en un matériau à densité relativement élevée et relié par l'une de ses extrémités à l'élément butoir (2), ledit corps allongé (4) étant apte à se déposer librement en tas.

4. Dispositif de freinage selon l'une quelconque des revendications 2 et 3, **caractérisé en ce qu'**une partie au moins de chaque corps allongé (4) est déjà dans une position soulevée, générant une force de rappel, lorsque l'élément butoir (2) est en position neutre, cette dernière étant définie par un moyen (5) de butée ou de calage.

5. Dispositif de freinage selon l'une quelconque des revendications 3 et 4, **caractérisé en ce que** chaque corps allongé (4) présente une densité massique linéaire ou poids linéaire constant(e) sur toute sa longueur.

6. Dispositif de freinage selon l'une quelconque des revendications 3 et 4, **caractérisé en ce que** chaque corps allongé (4) présente une densité massique linéaire ou poids linéaire croissant(e) en direction de son extrémité non reliée à l'élément butoir (2) mobile.

7. Dispositif selon l'une quelconque des revendications 1 à 6, **caractérisé en ce que** chaque élément de lestage (3) consiste en une ou plusieurs chaîne(s) (4), préférentiellement en un matériau métallique à densité élevée et résistant à la corrosion.

8. Dispositif selon l'une quelconque des revendications 1 à 7, **caractérisé en ce que** chaque élément de lestage (3) est relié à l'élément butoir (2) par un câble de liaison (6) passant par au moins une poulie de renvoi (7) favorisant le déroulement dudit câble (6) sensiblement le long de l'élément support (1) lors du déplacement de l'élément butoir (2) entraîné par un chariot passant au niveau de l'endroit d'interception correspondant à la position de repos dudit élément butoir (2) mobile.

9. Dispositif de freinage selon l'une quelconque des revendications 1 à 7, **caractérisé en ce qu'**il comporte deux éléments de lestage (3) situés de part et d'autre et à distance d'un plan vertical comprenant l'élément support (1) et reliés chacun à l'élément butoir (2) par un câble de liaison (6) correspondant circulant sur un ensemble de poulies de renvoi (7) arrangées de manière à réaliser, d'une part, un déroulement du câble (6) sensiblement le long de l'élément support (1) lors du déplacement de l'élément butoir (2) en dehors de sa position de repos et, simultanément, d'autre part, un soulèvement sensiblement vertical de l'élément de lestage (3) auquel il est attaché.

10. Dispositif de freinage selon la revendication 9, **caractérisé en ce qu'**à chaque élément de lestage (3) est associé un ensemble de poulies mouflées (8) à travers lequel circule le câble de liaison (6) correspondant avant de passer sur les poulies de renvoi (7), l'élément de lestage (3) étant solidarisé à la chape inférieure dudit ensemble (8) et chaque ensemble de poulies mouflées (8) étant logé dans un caisson de protection (9) faisant éventuellement partir d'un montant creux (10) recevant en partie inférieure le ou les corps allongé(s) (4) formant l'élément de lestage (3) concerné, au moins partiellement disposé en tas en position de repos de l'élément butoir (2).

11. Dispositif de freinage selon la revendication 10, **caractérisé en ce que** les deux caissons (9) sont reliés transversalement à la direction de l'élément support (1) par une entretoise (11) portant une partie au moins des poulies (7) des ensembles de poulies de renvoi des câbles de liaison (6) des deux éléments de lestage (3), ainsi qu'un moyen de butée ou de calage (5) arrêtant l'élément butoir mobile (2) dans sa position de repos, les câbles de liaison (6) étant alors sous tension, les montants creux (10) intégrant lesdits caissons (9) assurant ou participant éventuellement au soutien d'une partie au moins des structures constitutives d'une station (12) d'arrivée ou de déchargement comprenant ledit dispositif de freinage.

12. Station d'arrivée faisant partie d'une installation de circulation comprenant un câble support et un chariot de transport ou analogue circulant librement sous l'action de la pesanteur entre une station de départ et ladite station d'arrivée, **caractérisée en ce qu'**elle intègre un dispositif de freinage du chariot ou analogue selon l'une quelconque des revendications 1 à 11.

## Claims

1. A progressive braking device for stopping a carriage or the like circulating on a cable, a rail or similar support element, consisting principally, on the one hand, of a stop element (2) sliding freely on the support element (1) by being guided in translation on the latter, and, on the other hand, of at least one progressive weighting element (3) connected to the said stop element (2) and exerting on the latter a return force towards a neutral position or a position of rest on the support element (1), the intensity of said force increasing with the distancing of said stop element (2) from the neutral position.

2. The braking device according to claim 1, **characterised in that** each weighting element (3) consists of at least one extended body (4), a rising part of which is lifted against gravity during the displacement of the stop element (2) out of its neutral position.

3. The braking device according to any one of claims 1 and 2, **characterised in that** each weighting element (3) consists of at least one supple and flexible extended body (4) made from a material with a relatively high density and connected at one end to the stop element (2), said extended body (4) being able to lie down freely in a pile.

4. The braking device according to any one of claims 2 and 3, **characterised in that** at least a part of each extended body (4) is already in a lifted position, generating a return force, when the stop element (2) is in a neutral position, the latter being defined by a stopping or locking means (5).

5. The braking device according to any one of claims 3 and 4, **characterised in that** each extended body (4) has a linear mass density or constant linear weight over its entire length.

6. The braking device according to any one of claims 3 and 4, **characterised in that** each extended body (4) has a linear mass density or a linear weight that increases in the direction of its end that is not connected to the mobile stop element (2).

7. The braking device according to any one of claims 1 to 6, **characterised in that** each weighting element (3) consists of one or more chains (4) that are preferably made from a metal material with an increased density that is resistant to corrosion.

8. The braking device according to any one of claims 1 to 7, **characterised in that** each weighting element (3) is connected to the stop element (2) by a connecting cable (6) which passes through at least one return pulley (7) facilitating the unwinding of said cable (6) substantially along the support element (1) during the displacement of the stop element (2) guided by a carriage passing at the point of interception corresponding to the position of rest of said mobile stop element (2).

9. The braking device according to any one of claims 1 to 7, **characterised in that** it comprises two weighting elements (3) which are located on either side of and at a distance from a vertical plane comprising the support element (1) and are each connected to the stop element (2) by a corresponding connecting cable (6) that circulates on an assembly of return pulleys (7) which are arranged in such a way as to perform, on the one hand, an unwinding of the cable (6) substantially the length of the support element (1) during the displacement of the stop element (2) from its position of rest and simultaneously, on the other hand, a lifting movement substantially vertical to the weighting element (3) to which it is attached.

10. The braking device according to claim 9, **characterised in that** to each weighting element (3) an assembly of sheaves (8) is connected through which the corresponding connecting cable (6) circulates before passing to the return pulleys (7), wherein the weighting element (3) is joined to the lower pulley shell of said assembly (8) and each assembly of sheaves (8) is housed in a protective box (9) possibly forming part of a hollow support (10) which receives in its lower part the extended body or bodies (4) that form the weighting element (3) concerned, at least partly lying in a pile in a position of rest of the stop element (2).

11. The braking device according to claim 10, **characterised in that** the two boxes (9) are connected transversely to the direction of the support element (1) by a cross member (11) supporting at least one part of the pulleys (7) of the assemblies of return pulleys of the connecting cables (6) of the two weighting elements (3), as well as a stop or locking means (5) locking the mobile stop element (2) in its position of rest, the connecting cables (6) then being under tension, the hollow supports (10) integrating said boxes (9) ensuring or participating possibly in the support of at least one part of the constituent structures of an approach station (12) or discharge station comprising said braking device.

12. An approach station forming part of a circulation installation which comprises a support cable and a transport carriage or the like that circulates freely under the action of gravity between a departure station and said approach station, **characterised in that** it integrates a braking device of the carriage or the like according to any one of claims 1 to 11.

## Patentansprüche

1. Vorrichtung zum progressiven Bremsen und Anhalten eines Wagens oder ähnlichem, der an einem Kabel, einer Schiene oder einem analogen Halteelement umläuft, wobei die Vorrichtung im Wesentlichen einerseits ein Anschlagelement (2) aufweist, das frei verschiebbar an dem Halteelement (1) vorgesehen ist und während der Verschiebung an dem letztgenannten geführt ist, **dadurch gekennzeichnet, dass** die Vorrichtung andererseits wenigstens ein progressives Ballastelement (3) umfasst, das mit dem Anschlagelement (2) verbunden ist und auf dieses eine Rückstellkraft in Richtung einer neutralen Position oder einer Ruheposition an dem Halteelement (1) ausübt, wobei die Intensität dieser Kraft mit der Wegführung des Anschlagelements (2) von der neutralen Position zunimmt.

2. Bremsvorrichtung gemäß Anspruch 1, **dadurch gekennzeichnet, dass** jedes Ballastelement (3) wenigstens einen länglichen Körper (4) aufweist, von dem ein zunehmender Teil im Verlauf der Verschiebung des Anschlagelements (2) aus seiner neutralen Position gegen die Schwerkraft angehoben wird.

3. Bremsvorrichtung gemäß einem der Ansprüche 1 oder 2, **dadurch gekennzeichnet, dass** jedes Ballastelement (3) wenigstens einen nachgiebigen und flexiblen länglichen Körper (4) aufweist, der aus einem Material mit einer hohen relativen Dichte hergestellt und an einem seiner Enden mit dem Anschlagelement (2) verbunden ist, wobei der besagte längliche Körper (4) derart ausgeführt ist, dass er sich frei nach Art eines Haufens ablegen kann.

4. Bremsvorrichtung gemäß einem der Ansprüche 2 oder 3, **dadurch gekennzeichnet, dass** sich wenigstens ein Teil jedes länglichen Körpers (4) bereits in einer angehobenen Position befindet, wodurch eine Rückstellkraft erzeugt wird, wenn sich das Anschlagelement (2) in der neutralen Position befindet, wobei letztere durch ein Begrenzungsoder Keilmittel (5) definiert ist.

5. Bremsvorrichtung gemäß einem der Ansprüche 3 oder 4, **dadurch gekennzeichnet, dass** jeder längliche Körper (4) über seine gesamte Länge eine linear konstante spezifische Dichte oder ein linear konstantes Gewicht aufweist.

6. Bremsvorrichtung gemäß einem der Ansprüche 3 oder 4, **dadurch gekennzeichnet, dass** jeder längliche Körper (4) eine linear zunehmende spezifische Dichte oder ein linear zunehmendes Gewicht in Richtung zu demjenigen seiner Enden aufweist, das nicht mit dem beweglichen Anschlagelement (2) verbunden ist.

7. Bremsvorrichtung gemäß einem der Ansprüche 1 bis 6, **dadurch gekennzeichnet, dass** jedes Ballastelement (3) eine oder mehrere Ketten (4) aufweist, vorzugsweise aus einem korrosionsbeständigen metallischen Material mit einer hohen Dichte.

8. Bremsvorrichtung gemäß einem der Ansprüche 1 bis 7, **dadurch gekennzeichnet, dass** jedes Ballastelement (3) mit dem Anschlagelement (2) über ein Verbindungskabel (6) verbunden ist, das über wenigstens eine Umlenkrolle (7) läuft, die das Abrollen des Kabels (6) entlang des Halteelements (1) bei der Verschiebung des Anschlagelements (2), das von einem die mit der Ruheposition des mobilen Anschlagelementes (2) korrespondierenden Abfangposition passierenden Wagen mitgenommen wird, merklich begünstigt.

9. Bremsvorrichtung gemäß einem der Ansprüche 1 bis 7, **dadurch gekennzeichnet, dass** sie zwei Ballastelemente (3) umfasst, die beiderseits und beabstandet von einer vertikalen Ebene, die das Halteelement enthält, angeordnet sind und jeweils mit dem Anschlagelement (2) über ein korrespondierendes Verbindungskabel (6) verbunden sind, das über eine Anordnung aus Umlenkrollen (7) läuft, die derart angeordnet sind, dass ein Abrollen des Kabels (6) entlang der Außenseite des Halteelements (1) bei der Verschiebung des Anschlagelements (2) aus seiner Ruheposition einerseits und gleichzeitig ein vertikales Anheben des Ballastelements (3), an dem es befestigt ist, andererseits ermöglicht werden.

10. Bremsvorrichtung gemäß Anspruch 9, **dadurch gekennzeichnet, dass** jedes Ballastelement (3) mit einer Anordnung von Seilrollen (8) verbunden ist, über die das korrespondierende Verbindungskabel (6) läuft, bevor es die Umlenkrollen (7) passiert, wobei das Ballastelement (3) an der unteren Gabel von besagter Anordnung (8) gehalten ist und jede Seilrollenanordnung (8) in einem Schutzgehäuse (9) untergebracht ist, das einen Teil eines Hohlständers (10) bilden kann, der in seinem unteren Bereich den oder die länglichen Körper (4) aufnimmt, die das entsprechende Ballastelement (3) bilden, das in der Ruheposition des Aufprallelements (2) wenigstens teilweise nach Art eines Haufens abgelegt ist.

11. Bremsvorrichtung gemäß Anspruch 10, **dadurch gekennzeichnet, dass** die zwei Gehäuse (9) quer zu der Richtung des Halteelements (1) über eine Querstrebe (11) miteinander verbunden sind, die wenigstens einen Teil der Rollen (7) der Anordnungen von Umlenkrollen der Verbindungskabel (6) der zwei Ballastelemente (3) hält, so dass ein Begrenzungs- oder Keilmittel (5) das mobile Aufprallelement (2) in seiner Ruheposition festhält, wobei die Verbindungskabel (6) dann unter Spannung sind und die Hohlständer (10), die integral mit besagten Gehäusen ausgeführt sind, die Stütze wenigstens eines Bereichs der Grundstruktur einer die Bremsvorrichtung umfassenden Ankunftsoder Entladestation (12) sichert oder einen Teil einer solchen bilden kann.

12. Ankunftsstation, die einen Teil einer Verkehrseinrichtung bildet, die ein Haltekabel und einen Transportwagen oder ähnliches umfasst, der unter Einfluss der Schwerkraft frei zwischen einer Abfahrtstation und der besagten Ankunftsstation verkehrt, **dadurch gekennzeichnet, dass** sie eine Vorrichtung zum Bremsen für Wagen oder ähnliches gemäß einem der Ansprüche 1 bis 11 beinhaltet.
